# EUROPÄISCHE PATENTSCHRIFT

(11) **EP 1 912 743 B1**
(45) Veröffentlichungstag und Bekanntmachung des Hinweises auf die Patenterteilung: **10.03.2010**
(21) Anmeldenummer: 06762509.5
(22) Anmeldetag: 08.07.2006
(51) Int. Cl.: B04B 5/00, B04B 9/06

(54) **ROTOR FÜR EINE ZENTRIFUGE ZUM REINIGEN EINER FLÜSSIGKEIT**
ROTOR FOR A CENTRIFUGE FOR CLEANING A LIQUID
ROTOR DE CENTRIFUGEUSE POUR EPURER UN LIQUIDE

(30) Priorität: 08.07.2005 DE 102005010883
(43) Veröffentlichungstag der Anmeldung: 23.04.2008
(73) Patentinhaber: Hengst GmbH & Co. KG, 48147 Münster (DE)
(72) Erfinder: BAUMANN, Dieter, 48268 Greven (DE)
(74) Vertreter: Linnemann, Winfried
(86) Internationale Anmeldenummer: PCT/EP2006/006711
(87) Internationale Veröffentlichungsnummer: WO 2007/006522

(56) Entgegenhaltungen:
- WO-A-98/46361
- DE-A1-102004 005 920
- DE-U1- 20 010 612

## Beschreibung

Die Erfindung betrifft einen Rotor für eine Zentrifuge zum Reinigen einer Flüssigkeit, wobei der Rotor zweiteilig ausgeführt ist mit einerseits einem mindestens eine Rückstoßdüse aufweisenden Antriebsteil und andererseits einem einen Schmutzsammelbereich aufweisenden Schmutzfangteil, wobei der Schmutzfangteil über formschlüssige Drehmomentübertragungsmittel mit dem Antriebsteil verbindbar ist und wobei der Schmutzfangteil zu seiner Entsorgung oder Reinigung durch axiales Abziehen vom Antriebsteil getrennt werden kann.

Ein Rotor der vorstehend angegebenen Art ist aus der Schrift DE 10 2004 005 920 A1 bekannt. Als formschlüssige Drehmomentübertragungsmittel sind hier verschiedene Ausgestaltungen offenbart, z. B. Mehrkante, wie Vierkant- oder Sechskant, oder Anordnungen mit einer oder mehreren axialen Rippen, die mit einer oder mehreren passenden axialen Ausnehmungen auf der jeweils anderen Seite zusammenwirken. Wenn für die Drehmomentübertragungsmittel auf der einen Seite nur eine einzige Rippe, die mit einer passenden Ausnehmung auf der andere Seite zusammenwirkt, eingesetzt wird, gibt es in Umfangsrichtung des Rotors betrachtet nur eine einzige Position der Verdrehstellung von Antriebsteil und Schmutzfangteil relativ zueinander, in der ein Zusammenführen der Drehmomentübertragungsmittel möglich ist. Bei Verwendung von zwei oder mehr regelmäßig angeordneten Rippen und zugehörigen Ausnehmungen ergeben sich zwar entsprechend mehr Positionen der relativen Verdrehstellung von Antriebsteil und Schmutzfangteil zueinander, in denen ein Zusammenführen möglich ist, jedoch verbleiben trotzdem noch viele Zwischenpositionen, in denen die Drehmomentübertragungsmittel nicht für ein axiales Zusammenführen passend angeordnet sind.

Deshalb ist es bei diesem bekannten Rotor erforderlich, daß man entweder optisch die Verdrehposition der beiden Teile relativ zueinander erkennen kann, um die richtige Positionierung für das Zusammenführen zu finden, oder daß man den unterhalb des Schmutzfangteils liegenden Antriebsteil manuell oder auf andere Art und Weise in seiner Verdrehstellung fixieren kann, um dann durch Verdrehen des teilweise aufgesetzten Schmutzfangteils diesen in eine für die Drehmomentübertragungsmittel eingriffsgerechte Verdrehposition zu bringen. Bei Zentrifugen, deren Gehäuse für eine Wartung vollständig entfernt wird, so daß der Rotor in seiner ganzen Höhe frei liegt, ist das vorstehend beschriebene Vorgehen zum Zusammenführen der Drehmomentübertragungsmittel noch möglich.

Probleme ergeben sich aber dann, wenn, wie bei vielen modernen Zentrifugen z.B. an Brennkraftmaschinen von Kraftfahrzeugen inzwischen üblich, ein Zugang nur von oben her möglich ist, wobei der Rotor zum größten Teil innerhalb eines festen Gehäuses liegt, das oberseitig mit einem abnehmbaren Deckel verschließbar ist. Wenn hier der Deckel entfernt wird, ist weder eine optische Wahrnehmung des Antriebsteils möglich noch kann der Antriebsteil manuell erreicht werden, um ihn zum Zweck des Zusammenführens der Drehmomentübertragungsmittel in seiner Position vorübergehend zu fixieren. Wenn der Antriebsteil nicht in seiner Stellung fixiert wird, ist ein positionsgerechtes Aufsetzen des Schmutzfangteils auf den Antriebsteil unter Herstellung des Eingriffs der Drehmomentübertragungsmittel sehr erschwert oder sogar unmöglich. Dies ist so, weil der Antriebsteil innerhalb des Zentrifugengehäuses sehr leichtgängig gelagert ist und schon eine kleine Reibung zwischen dem teilweise aufgesetzten Schmutzfangteil und dem Antriebsteil genügt, um jede manuell hervorgerufene Verdrehung des Schmutzfangteils auf den Antriebsteil zu übertragen. Die relative Verdrehposition von Schmutzfangteil und Antriebsteil ändert sich dann nicht, so daß dann auch die Drehmomentübertragungsmittel ihre Position relativ zueinander nicht ändern und somit auch nicht zuverlässig in ihre Eingriffsposition gelangen.

Die ältere, nachveröffentlichte Schrift DE 20 2004 004 215 U1 des Anmelders zeigt eine Freistrahlzentrifuge für die Reinigung des Schmieröls einer Brennkraftmaschine, mit einem Gehäuse, das mit einem abnehmbaren Deckel verschlossen ist, mit einem im Gehäuse drehbar angeordneten Rotor und mit Kanälen zur Zuführung des zu reinigenden, unter Druck stehenden Schmieröls und zur Abführung des gereinigten, drucklosen Schmieröls. Dabei ist der Rotor zweiteilig ausgeführt mit einerseits einem mindestens eine Rückstoßdüse aufweisenden Antriebsteil und andererseits einem einen Schmutzsammelbereich aufweisenden Schmutzfangteil, wobei der Schmutzfangteil zur Entsorgung oder Reinigung vom Antriebsteil getrennt werden kann. Weiterhin ist der Antriebsteils von einem ersten Schmierölteilstrom und der Schmutzfangteil von einem zweiten Schmierölteilstrom durchströmbar. Der Antriebsteil ist gegen axiales Herausziehen bei geöffnetem Deckel gesichert gelagert und umfaßt die zur Lagerung des Rotors dienen Teile. Der Antriebsteil und der Schmutzfangteil sind mit formschlüssig miteinander zusammenwirkenden Drehmomentübertragungsmitteln ausgeführt, wobei die Drehmomentübertragungsmittel durch axiales Aufstecken des Schmutzfangteils auf den Antriebsteil in Eingriff und durch axiales Abziehen des Schmutzfangteils vom Antriebsteil außer Eingriff bringbar sind. Schließlich sind in der Zentrifuge Mittel vorgesehen oder angebracht, die im Betrieb der Zentrifuge zur Verhinderung oder Begrenzung der axialen Beweglichkeit des Schmutzfangteils relativ zum Antriebsteil dienen und die bei abgenommenem Deckel wirkungslos oder lösbar sind.

In einer Ausführung dieser Freistrahlzentrifuge ist vorgesehen, daß die zusammenwirkenden Drehmomentübertragungsmittel von Antriebsteil und Schmutzfangteil selbstfindend mit Einlaufschrägen und/oder Einlaufspitzen ausgebildet sind. Damit kann grundsätzlich das Zusammenfügen von Antriebsteil und Schmutzfangteil erleichtert werden. Es hat sich allerdings als nachteilig herausgestellt, daß es in der Praxis Anwendungsfälle und Einbausituationen geben kann, die es konstruktiv schwierig oder sogar unmöglich machen, die zusammenwirkenden Drehmomentübertragungsmittel mit Einlaufschrägen und/oder Einlaufspitzen auszubilden. Dies führt dann dazu, daß man entweder auf die Einlaufschrägen und/oder Einlaufspitzen ganz verzichten muß oder daß man konstruktive Kompromisse eingehen muß, die dazu führen, daß die Drehmomentübertragungsmittel im Hinblick auf die Drehmomentübertragung nicht mehr optimal angeordnet und/oder ausgebildet sind.

Für die vorliegende Erfindung stellt sich deshalb die Aufgabe, einen Rotor der eingangs genannten Art zu schaffen, der die vorstehend dargelegten Nachteile vermeidet und bei dem das Zusammenführen von Schmutzfangteil und Antriebsteil schnell, einfach und zuverlässig unter Herstellung des gewünschten formschlüssigen Eingriffs der Drehmomentübertragungsmittel ermöglicht wird, auch wenn eine optische Wahrnehmung des Antriebsteils und/oder ein Arretieren der Position des Antriebsteil nicht möglich ist, wobei eine möglichst große konstruktive Freiheit hinsichtlich der Gestaltung und Anordnung der Drehmomentübertragungsmittel gewährleistet sein soll.

Die Lösung dieser Aufgabe gelingt erfindungsgemäß mit einem Rotor der eingangs genannten Art, der dadurch gekennzeichnet ist,
- daß auf der Seite des Antriebsteils und auf der Seite des Schmutzfangteils zusammenwirkende Positioniermittel vorgesehen sind,
- daß die Positioniermittel den Antriebsteil und den Schmutzfangteil bei einem axialen Zusammenführen zu deren Verbinden miteinander relativ zueinander in Umfangsrichtung gesehen in eine hinsichtlich der Drehmomentübertragungsmittel eingriffsgerechte Position zwangsführen, in der die Drehmomentübertragungsmittel dann durch axiales Verschieben relativ zueinander in Eingriff bringbar sind, und
- daß die Positioniermittel und die Drehmomentübertragungsmittel voneinander funktional getrennt vorgesehen sind.

Mit den erfindungsgemäß vorgesehenen, funktional von den Drehmomentübertragungsmitteln getrennten Positioniermitteln wird vorteilhaft erreicht, daß der Antriebsteil und der Schmutzfangteil bei ihrem Zusammenführen relativ zueinander zwangsweise in eine eingriffsgerechte Position hinsichtlich der Drehmomentübertragungsmittel gebracht werden. Die Drehmomentübertragungsmittel werden also bei dem erfindungsgemäßen Rotor mittels der gesonderten Positioniermittel selbstfindend in Eingriff miteinander geführt, was beim Zusammenführen von Schmutzfangteil und Antriebsteil wesentliche Vorteile für den bei einer Wartung anfallenden Arbeits- und Zeitaufwand ergibt. Die Drehmomentübertragungsmittel einerseits und die Positioniermittel andererseits können dabei jeweils für sich und ihrem jeweiligen Zweck entsprechend optimal ausgeformt und angeordnet werden, wodurch herstellungstechnisch und/oder funktional ungünstige Kompromißlösungen vermieden werden. Außerdem werden Beschädigungen des Rotors weitestgehend ausgeschlossen, die ansonsten bei Fehlpositionierung von Schmutzfangteil und Antriebsteil relativ zueinander leicht auftreten könnten. Weiterhin ist es vorteilhaft bei dem erfindungsgemäßen Rotor nun nicht mehr erforderlich, daß der Bereich des Rotors, in dem die Drehmomentübertragungsmittel angeordnet sind, für eine Bedienungsperson sichtbar ist. Ebenso ist es nicht mehr erforderlich, den Antriebsteil in seiner Verdrehposition zu fixieren, um den Schmutzfangteil damit zu verbinden. Damit ist auch bei modernen Zentrifugen, bei denen eine Wartung nur von oben her durch einen oberseitigen Schraubdeckel des Zentrifugengehäuses möglich ist, ein problemloses Einsetzen des Schmutzfangteils und Verbinden des Schmutzfangteils mit dem vorzugsweise dauerhaft im Zentrifugengehäuse verbleibenden Antriebteil möglich, was eine weiteren Erleichterung der Wartung darstellt.

Eine bevorzugte Weiterbildung des erfindungsgemäßen Rotors schlägt vor, daß die Positioniermittel in einem oberen Bereich des Rotors vorgesehen sind. In dieser Ausgestaltung besteht in Axialrichtung von Antriebsteil und Schmutzfangteil gesehen schon ein relativ langer Überlappungsbereich beim Aufsetzen des Schmutzfangteils auf den Antriebsteil, bevor die Positioniermittel in Zusammenwirkung miteinander treten. Damit werden die Positioniermittel beim Zusammenführen von Antriebsteil und Schmutzfangteil möglichst wenig mechanisch belastet, was eine leichte Ausführung ermöglicht und eine lange Haltbarkeit gewährleistet.

Alternativ können die Positioniermittel in einem mittleren oder unteren Bereich des Rotors vorgesehen sein. Auch hier ergeben sich die vorstehend schon angegebenen Vorteile. In beiden Ausführungen ist zudem vorteilhaft die Möglichkeit gegeben, die schmutzfangteilseitigen Positioniermittel im Bereich einer oberen Wandung oder eines Bodens des Schmutzfangteils vorzusehen, wodurch spezielle Einbauten in den Schmutzfangteil für die Positioniermittel nicht erforderlich werden. Dies trägt zu einer wirtschaftlichen Herstellbarkeit des Rotors bei.

Eine weitere Alternative schlägt vor, daß erste zusammenwirkende Positioniermittel in einem oberen Bereich des Rotors und zweite zusammenwirkende Positioniermittel in einem mittleren oder unteren Bereich des Rotors vorgesehen sind. Bei dieser Ausführung wird eine besonders zuverlässige Positionierung erreicht, wobei vorzugsweise die ersten zusammenwirkenden Positioniermittel einer zunächst gröberen Vorpositionierung und dann die zweiten Positioniermittel einer abschließenden Feinpositionierung dienen.

Weiterhin schlägt die Erfindung vor, daß die Positioniermittel auf der einen Seite durch eine Führung mit wenigstens einem Paar von in Umfangsrichtung des Rotors gesehen schräg aufeinander zu laufende Führungsbahnen und auf der anderen Seite durch wenigstens ein entlang der Führung führbares Führungselement gebildet sind. In der hier angegebenen Ausgestaltung sind die Positioniermittel relativ einfach herstellbar und in den Rotor integrierbar, so daß bei der Herstellung praktisch keine Mehrkosten für die Positioniermittel anfallen. Wenn in Umfangsrichtung des Rotors gesehen nur eine relative Verdrehstellung von Antriebteil und Schmutzfangteil relativ zueinander für den Eingriff der Drehmomentübertragungsmittel vorliegt, wird ein einziges Paar von Führungsbahnen verwendet; wenn zwei oder mehr Positionen für den Eingriff der Drehmomentübertragungsmittel gegeben sind, werden entsprechend zwei oder mehr Paare von Führungsbahnen eingesetzt. Unabhängig von der Anzahl der Führungsbahnpaare genügt ein einziges Führungselement; zur mechanischen Entlastung können auch mehrere Führungselemente verwendet werden, wobei deren Zahl maximal so groß ist wie die Zahl der Führungsbahnpaare.

Um das Zusammenführen von Antriebsteil und Schmutzfangteil besonders einfach und praktisch selbsttätig zu machen, ist bevorzugt weiter vorgesehen, daß die Führungsbahnen der Positioniermittel eine Steilheit aufweisen, die eine Selbsthemmung der Relativbewegung von Antriebsteil und Schmutzfangteil bei deren Zusammenführen ausschließt. In dieser Ausführung genügt es, den Schmutzfangteil zentriert oberhalb des Antriebsteils zu positionieren. Danach sorgt allein schon die Gewichtskraft des Schmutzfangteils dafür, daß dieser sich relativ zum Antriebsteil unter selbsttätiger Positionierung in Umfangsrichtung nach unten bewegt, wobei die Drehmomentübertragungsmittel bei entsprechendem Bewegungsspiel hier ebenfalls selbsttätig in Eingriff treten können. Bei Bedarf kann eine leichte Verklemmung oder Verrastung des Schmutzfangteils relativ zum Antriebsteil vorgesehen sein, um diese in ihrer miteinander verbundenen Stellung gegeneinander ausreichend zu fixieren, um eine unerwünschte selbsttätige Trennung oder Relativbewegung in Axialrichtung zu vermeiden. In diesem Falle ist dann ein leichtes Nachdrücken des Schmutzfangteils bei dessen Montage auf dem Antriebsteil nötig, um die Klemmung oder Rastung herzustellen. Dabei ist sinnvollerweise die Klemm- oder Rastkraft aber nur so klein, daß sie problemlos manuell überwunden werden kann, wenn der Schmutzfangteil bei einer Wartung der Zentrifuge vom Antriebsteil abgezogen werden soll.

Weiter wird vorgeschlagen, daß die Führungsbahnen der Positioniermittel am Antriebsteil oder am Schmutzfangteil vorgesehen sind und daß das Führungselement/die Führungselemente der Positioniermittel am jeweils anderen Teil, das heißt am Schmutzfangteil oder am Antriebsteil, vorgesehen ist/sind. Damit sind alle Führungsbahnen einerseits und das mindestens eine Führungselement andererseits jeweils an einem Teil, entweder dem Antriebsteil oder dem Schmutzfangteil, vereinigt bzw. angeordnet, was deren Fertigung einfach und kostengünstig hält.

Eine weitere Ausgestaltung schlägt vor, daß der Antriebsteil einen zentralen Rohrkörper umfaßt, der im zusammengebauten Zustand des Rotors im Inneren des Schmutzfangteils liegt und diesen über einen Teil oder die Gesamtheit seiner axialen Länge durchsetzt, daß die antriebsteilseitigen Positioniermittel am Außenumfang des Rohrkörpers angeordnet sind und daß die schmutzfangteilseitigen Positioniermittel auf einem Innenumfang des Schmutzfangteils liegen. Bei dieser Ausführung wird für die Anordnung der Positioniermittel auf der Seite des Antriebsteils ein Bereich des Antriebsteils genutzt, der ausreichend Platz für die Anbringung der Positioniermittel bietet. Außerdem ist bei der Fertigung des Antriebsteils dessen Außenumfang problemlos entsprechend formbar, so daß mit relativ geringem Herstellungsaufwand der Antriebsteil auch als Spritzgußteil bzw. Druckgußteil herstellbar ist.

Bei einem Rotor, der aus dem aus Kosten-, Gewichts- und Entsorgungsgründen bevorzugten Material Kunststoff besteht, ist es vorteilhaft, wenn der Innenumfang des Schmutzfangteils durch eine radial innere Ringwand gebildet ist, die von einem oberen Ende des Schmutzfangteils ausgeht und sich über einen Teil der axialen Länge oder über die gesamte axiale Länge des Schmutzfangteils nach unten erstreckt. Die Ringwand erhöht die Festigkeit des Schmutzfangteils erheblich.

Eine bevorzugte Weiterbildung sieht vor, daß die radial innere Ringwand einstückig mit dem übrigen Schmutzfangteils ausgebildet ist und radial innere Enden von im Schmutzfangteil vorgesehenen radialen Leit- und Trennwänden verbindet. In dieser Ausführung wird eine besonders hohe mechanische Stabilität und damit hohe Drehzahlfestigkeit des Schmutzfangteils erreicht.

Ein weiterer Beitrag zu einer möglichst einfachen Fertigung besteht erfindungsgemäß darin, daß vorzugsweise die Führungsbahnen der Positioniermittel in Form von Durchmesserstufen ausgebildet sind.

Um das Führungselement möglichst einfach zu halten und dadurch kostengünstig in den Rotor integrieren zu können, ist bevorzugt das/jedes Führungselement der Positioniermittel durch eine axial verlaufende Rippe oder einen Zapfen, die/der radial nach innen weist, gebildet. In dieser Ausgestaltung ist das Führungselement bzw. sind die Führungselemente problemlos bei der Fertigung des Schmutzfangteil in diesen integrierbar, wobei auch hier die günstige Möglichkeit einer spritztechnischen Herstellung besteht, die durch die Integration eines oder mehrerer Führungselemente nicht nennenswert aufwendiger wird.

Eine weitere Ausgestaltung des erfindungsgemäßen Rotors ist **dadurch gekennzeichnet, daß** in Axialrichtung des Rotors gesehen die zusammenwirkenden Positioniermittel relativ zueinander so angeordnet sind, daß beim Zusammenführen von Antriebsteil und Schmutzfangteil die Positioniermittel außer Zusammenwirkung treten, bevor oder sobald die Drehmomentübertragungsmittel in Eingriff miteinander treten. Die Positioniermittel stehen, wenn die Drehmomentübertragungsmittel in Eingriff sind, außer Eingriff, so daß die Positioniermittel nicht an der Übertragung des Drehmoments beteiligt sind. Auf diese Weise werden die Positioniermittel mechanisch vollkommen von der Drehmomentübertragung entlastet und können entsprechend leicht und klein ausgebildet werden, ohne daß eine Beschädigung im Betrieb des Rotors droht.

Die Drehmomentübertragungsmittel können unterschiedlich ausgeführt sein. Eine erste Ausgestaltung in dieser Hinsicht sieht vor, daß die Drehmomentübertragungsmittel durch einen Außenmehrkant auf der einen Seite und einen passenden Innenmehrkant auf der anderen Seite gebildet sind. In dieser Ausführung sind die Drehmomentübertragungsmittel formtechnisch einfach herstellbar und stellen ein bewährtes Mittel da.

Eine diesbezüglich andere Ausführung schlägt vor, daß einerseits mindestens eine axiale Nut ein erstes Mittel der Drehmomentübertragungsmittel bildet und daß andererseits mindestens eine mit der Nut formschlüssig zusammenwirkende axiale Rippe ein zweites Mittel der Drehmomentübertragungsmittel bildet. Auch in dieser Ausführung bleiben die Drehmomentübertragungsmittel einfach in der Herstellung und zugleich zuverlässig in der Funktion.

Alternativ können die Drehmomentübertragungsmittel durch ein oder mehrere in Axialrichtung weisende Eingriffelemente auf einen Seite und eine oder mehrere dazu passende Eingriffsaufnahmen auf der anderen Seite,gebildet sein.

Eine konkrete Weiterbildung sieht dazu bevorzugt vor, daß an einem Boden des Schmutzfangteils in radialem Abstand von der Drehachse des Rotors mindestens ein axial nach unten weisender Zapfen als schmutzfangteilseitiges Drehmomentübertragungsmittel angebracht oder angeformt ist und daß im Antriebsteil in einem im zusammengebauten Zustand des Rotors unter dem Boden liegenden Antriebsteilbereich mindestens eine den Zapfen formschlüssig aufnehmende Durchbrechung oder Eintiefung oder Ausnehmung als antriebsteilseitiges Drehmomentübertragungsmittel vorgesehen ist. Auch diese Ausgestaltung des Rotors bietet eine technisch einfache Herstellbarkeit und zugleich eine zuverlässige Drehmomentübertragung.

Um eine für die Rotation des Rotors mit hoher Drehzahl vorteilhafte symmetrische Anordnung der Drehmomentübertragungsmittel zu gewährleisten, wird in weiterer Ausgestaltung der beiden zuvor erläuterten Ausführungen des Rotors vorgeschlagen, daß der Antriebsteil zwei um 180° in Umfangsrichtung zueinander versetzte Düsenarme mit je einer Rückstoßdüse aufweist und daß jeweils in Umfangsrichtung mittig zwischen den zwei Düsenarmen die zwei antriebsteilseitigen Drehmomentübertragungsmittel angeordnet sind.

Eine weitere Alternative hinsichtlich der Anordnung und Ausgestaltung der Drehmomentübertragungsmittel besteht darin, daß der Antriebsteil zwei um 180° in Umfangsrichtung zueinander versetzte Düsenarme mit je einer Rückstoßdüse aufweist und daß die Drehmomentübertragungsmittel antriebsteilseitig durch die Düsenarme und schmutzfangteilseitig durch die Düsenarme übergreifende passende Eintiefungen im Boden des Schmutzfangteils gebildet sind. In dieser Ausführung werden die ohnehin vorhandenen Düsenarme für die Drehmomentübertragung genutzt; der Boden ist so an den Verlauf und die Form der Düsenarme angepaßt, daß er den notwendigen Eingriff zur Übertragung des Antriebsdrehmoments vom Antriebsteil zum Schmutzfangteil bietet. Damit werden in die Düsenarme und in den Boden jeweils zwei Funktionen integriert, was generell vorteilhaft ist.

Im folgenden werden Ausführungsbeispiele der Erfindung anhand einer Zeichnung erläutert. Die Figuren der Zeichnung zeigen:
- Figur 1: einen Rotor in Ansicht, mit geschnitten darge- stelltem Schmutzfangteil,
- Figur 2: den Rotor aus Figur 1 in perspektivischer An- sicht schräg von unten,
- Figur 3: einen Antriebsteil des Rotors aus den Figuren 1 und 2, in perspektivischer Ansicht schräg von oben,
- Figur 4: den Antriebsteil aus Figur 3 in Unteransicht,
- Figur: 5 ein Unterteil des Schmutzfangteils des Rotors aus den Figuren 1 und 2, in perspektivischer Ansicht schräg von unten,
- Figur 6: das Unterteil des Rotors gemäß Figur 5 in ei- ner perspektivischen Teil-Ansicht schräg von oben,
- Figur 7: das Unterteil des Schmutzfangteils aus Figur 5 in Unteransicht,
- Figur 8: den Antriebsteil in einer geänderten Ausfüh- rung, in perspektivischer Ansicht schräg von oben,
- Figur 9: das Oberteil des Schmutzfangteils eines zu dem Antriebsteil gemäß Figur 8 passenden Rotors, in perspektivischer Ansicht schräg von unten in das Innere des Oberteils,
- Figur 10: den Rotor in einer geänderten Ausführung, in Unteransicht,
- Figur 11: einen Antriebsteil des Rotors in einer geän- derten Ausführung, in perspektivischer Ansicht schräg von unten,
- Figur 12: den Antriebsteil aus Figur 11, in perspektivi- scher Ansicht schräg von oben,
- Figur 13: den Antriebsteil des Rotors in einer weiteren Ausführung, in perspektivischer Ansicht schräg von oben,
- Figur 14: den Antriebsteil aus Figur 13, in einer ersten Seitenansicht,
- Figur 15: den Antriebsteil aus Figur 13 in einer zwei- ten, um 180° gedrehten Seitenansicht,
- Figur 16: den Antriebsteil des Rotors in einer weiteren Ausführung, in perspektivischer Ansicht schräg von oben,
- Figur 17: den Antriebsteil aus Figur 16, in einer ersten Seitenansicht,
- Figur 18: den Antriebsteil aus Figur 16 in einer zwei- ten, um 180° gedrehten Seitenansicht,
- Figur 19: das Oberteil des Schmutzfangteils eines zu dem Antriebsteil gemäß den Figuren 17 und 18 pas- senden Schmutzfangteils, im Querschnitt durch den oberen Bereich des Oberteils,
- Figur 20: das Oberteil aus Figur 19 in einem Teil- Querschnitt entlang einer zweiten, gegenüber Figur 19 um 90° gedrehten Schnittebene,
- Figur 21: den Schmutzfangteil des Rotors in einer weite- ren Ausführung, in aufgeschnittener perspekti- vischer Ansicht schräg von oben,
- Figur 22: den Schmutzfangteil des Rotors in einer weite- ren Ausführung, in gleicher Darstellung wie Figur 21, und
- Figur 23: den Schmutzfangteil aus Figur 22 während sei- nes Zusammenführens mit dem Antriebsteil, in gleicher Darstellung wie Figur 21.

Figur 1 zeigt einen Rotor 1 für eine Zentrifuge zum Reinigen einer Flüssigkeit, beispielsweise Schmieröl einer Brennkraftmaschine. Der Rotor 1 besteht aus zwei wesentlichen Teilen, nämlich einen Antriebsteil 2 und einem Schmutzfangteil 3.

Der Antriebsteil 2 besitzt einen zentralen Rohrkörper 20, der sich über die gesamte axiale Länge des Schmutzfangteils 3 erstreckt. Der Schmutzfangteil 3 ist von oben her auf den Antriebsteil 2 aufgesetzt und kann zum Zweck einer Wartung nach oben hin von dem Antriebsteil 2 abgezogen werden.

Der Antriebsteil 2 ist auf einer hier nicht dargestellten Achse lagerbar und um eine Drehachse 10 drehbar. Zum Antrieb des Antriebsteils 2 dienen zwei Rückstoßdüsen 23, von denen hier nur eine sichtbar ist. Die Rückstoßdüsen 23 sitzen am radial äußeren Ende je eines Düsenarms 22.

Den unteren Bereich des Antriebteils 2 bildet ein ringförmiger Antriebsteilbereich 24, der zur Zentrierung des Schmutzfangteils 3 dient.

Im oberen Teil des zentralen Rohrkörpers 20 sind an dessen Außenumfang erste Positioniermittel 26 angeformt, die hier die Form von zwei Paaren von nach unten und aufeinander zu verlaufenden Schrägen haben.

Im axialen Abstand darunter sind, ebenfalls am Außenumfang des Rohrkörpers 20, zweite Positioniermittel 27, ebenfalls in Form von zwei Paaren von nach unten und aufeinander zu verlaufenden Schrägen, angeformt.

Die Positioniermittel 26 und 27 wirken mit einem Positioniermittel 37 am Innenumfang des Unterteils 31 des Schmutzfangteils 3 zusammen. Wenn der Schmutzfangteil 3 mit dem Antriebsteil 2 verbunden werden soll, wird der Schmutzfangteil 3 von oben her auf den zentralen Rohrkörper 20 des Antriebsteils 2 aufgesetzt. Dabei kann das Aufsetzen in jeder beliebigen Verdrehstellung des Schmutzfangteils 3 relativ zum Antriebsteil 2 erfolgen, weil nach dem Aufsetzen die Positioniermittel 37 zunächst auf zwei der Schrägen der ersten Positioniermittel 26 auftreffen und auf diesen unter Verdrehung relativ zum Antriebsteil 2 schräg nach unten gleiten. Diese relative Drehung wird solange bewirkt, bis die Positioniermittel 37 am unteren Ende der die ersten Positioniermittel 26 bildenden Schrägen angekommen sind. Von dort kann der Schmutzfangteil 3 rein axial weiter nach unten bewegt werden, bis er die in Figur 1 dargestellte Position erreicht hat. Falls nach dem Durchlaufen der Positioniermittel 37 durch die ersten Positioniermittel 26 doch noch eine relative Verdrehung von Schmutzfangteil 3 und Antriebsteil 2 auftreten sollte, treffen die Positioniermittel 37 des Schmutzfangteils 3 auf die zweiten, unteren Positioniermittel 27 am Rohrkörper 20. Hier werden die Positioniermittel 37 dann wieder in die richtige Position geführt, in der der Schmutzfangteil 3 relativ zum Antriebsteil 2 eine Position einnimmt, in der das Zusammenführen durch axiales Verschieben erfolgen kann.

Bei diesem letzten Stück des axialen Verschiebens von Schmutzfangteil 3 und Antriebsteil 2 relativ zueinander treten Drehmomentübertragungsmittel 28 am Antriebsteil 2 und Drehmomentübertragungsmittel 38 am Schmutzfangteil 3 in Eingriff miteinander. In dem Beispiel gemäß Figur 1 sind die Drehmomentübertragungsmittel 28 am Antriebsteil 2 durch je eine gabelförmige Aufnahme oder Ausnehmung gebildet, in die jeweils ein nach unten weisender Zapfen als Teil eines Bodens 33 des Schmutzfangteils 3 formschlüssig als Drehmomentübertragungsmittel 38 eingreift.

In dem in Figur 1 gezeigten Zustand, in dem die Drehmomentübertragungsmittel 28 und 38 in Eingriff miteinander stehen, sind die Positioniermittel 26 und 27 einerseits sowie 37 andererseits nicht mehr in Eingriff miteinander. Damit sind die Drehmomentübertragungsmittel 28, 38 einerseits und die Positioniermittel 26, 27, 37 andererseits funktional voneinander getrennt und die Positioniermittel 26, 27, 37 werden von der Übertragung des Antriebsdrehmoments des Antriebsteils 2 auf den Schmutzfangteil 3 vollständig entlastet.

Im Inneren des Schmutzfangteils 3 sind in Radialrichtung verlaufende Leit- und Trennwände 35 angeordnet; zwei einander gegenüberliegende, in Figur 1 sichtbare Leit- und Trennwände 35 tragen dabei jeweils einstückig eines der zapfenförmigen, radial nach innen weisenden Positioniermittel 37.

Symetrisch in Unfangsrichtung zwischen den beiden Düsenarmen 22 liegen zwei Stützarme 25, die den ringförmigen Antriebsteilbereich 24 im Bereich der dort liegenden Drehmomentübertragungsmittel 28 in Form der Ausnehmungen stabilisieren.

Zum Abnehmen des Schmutzfangteils 3 vom Antriebsteil 2 muß der Schmutzfangteil 3 lediglich gradlinig in Axialrichtung nach oben angehoben werden, wobei der Antriebsteil 2 in einem hier nicht dargestellten Zentrifugengehäuse verbleibt. Bei Bedarf können zur Vermeidung eines Verhakens des Schmutzfangteils 3 am Antriebsteil 2 jeweils unterhalb der in Figur 1 dargestellten ersten und zweiten Positioniermittel 26 und 27 Gegen-Schrägen angeformt sein, die auch in umgekehrter Richtung, also beim Abnehmen des Schmutzfangteils 3, eine Positionierwirkung hervorrufen.

Figur 2 zeigt den Rotor 1 aus Figur 1 in einer perspektivischen Ansicht schräg von unten. Von dem Antriebsteil 2 ist hier dessen zentraler Rohrkörper 20 und der konzentrisch dazu verlaufende, ringförmige Antriebsteilbereich 24 sichtbar, der die Düsenarme 22 unterstützt. Am freien Ende jedes Düsenarms sitzt eine Rückstoßdüse 23 zum An+ treiben des Rotors 1. Das hohle Innere des zentralen Rohrkörpers 20 bildet einen Ölkanal 21 für die Zuführung von Schmieröl einerseits in den im Hintergrund liegenden Schmutzfangteil 3 und andererseits in den Antriebsteil 2.

In Umfangsrichtung des ringförmigen Antriebsteilbereichs 24 gesehen liegt jeweils mittig zwischen den beiden Düsenarmen 22 je eine der radial nach außen hin offenen Ausnehmungen, die hier die antriebsteilseitigen Drehmomentübertragungsmittel 28 bilden.

Die Drehmomentübertragungsmittel 28 am Antriebsteil 2 stehen hier in formschlüssigem Eingriff mit den Drehmomentübertragungsmitteln 38 am Boden 33 des Schmutzfangteils 3, die durch die zwei in Axialrichtung nach unten vom Boden 33 vorstehende Zapfen gebildet sind.

Weiterhin besitzt hier der Boden 33 insgesamt vier auf einen Kreis angeordnete Zentrierstege 34, die radial innen am dem ringförmigen Antriebsteilbereich 24 des Antriebsteils 2 anliegen. Diese Zentrierstege 34 dienen nur dazu, bei Drehung des Rotors 1 den Schmutzfangteil 3, der vorzugsweise aus Kunststoff besteht, relativ zu dem Antriebsteil 2 exakt zu zentrieren, während die Zentrierstege 34 an der Drehmomentübertragung vom Antriebsteil 2 zum Schmutzfangteil 3 nicht beteiligt sind.

Der Boden 33 ist ein Teil des Unterteils 31 des zweiteiligen Schmutzfangteils 3. Dessen Oberteil 30 ist im Hintergrund sichtbar. Zwischen Unterteil 31 und Oberteil 30 verläuft in Umfangrichtung des Schmutzfangteils 3 eine Schweißverbindung 32.

Die Figur 3 zeigt den Antriebsteil 2 aus den Figuren 1 und 2 in perspektivischer Ansicht als Einzelteil. Der zentrale Rohrkörper 20 umschließt den darin verlaufenden Ölkanal 21. Auf dem Außenumfang des Rohrkörpers 20 sind die ersten.und zweiten Positioniermittel 26 und'27 in Form von jeweils zwei Paaren von schräg aufeinander zulaufenden Schrägen angeordnet. Vom unteren Bereich des Rohrkörpers 20 gehen einander gegenüberliegend die beiden Düsenarme 22 ab, die hier noch nicht mit Düsen bestückt sind. In Umfangsrichtung gesehen zwischen den beiden Düsenarmen 22 liegen die beiden Stützarme 25, die zusammen mit den Düsenarmen 22 den ringförmigen Antriebsteilbereich 24 tragen. Radial außen von den beiden Stützarmen 25 ist jeweils die eine der beiden die Drehmomentübertragungsmittel 28 bildenden Ausnehmungen eingeformt.

Figur 4 zeigt in einer vergrößerten Darstellung den Antriebsteil 2 aus Figur 3 in einer Unteransicht. Im Zentrum der Figur 4 liegt der senkrecht zur Zeichnungsebene verlaufende zentrale Rohrkörper 20 mit dem durch diesen verlaufenden Ölkanal 21. Konzentrisch zum Rohrkörper 20 verläuft der ringförmige Antriebsteilbereich 24. Dieser ist mit dem Rohrkörper 20 sowohl über die beiden Düsenarme 22 als auch über die beiden Stützarme 25 verbunden. Vorzugsweise ist der ganze Antriebsteil 2 einstückig als Spritzgußteil ausgeführt.

Radial außen von den beiden Stützarmen 25 sind die Ausnehmungen, die die antriebsteilseitigen Drehmomentübertragungsmittel 28 bilden, sichtbar.

Figur 5 zeigt das Unterteil 31 des Schmutzfangteils 3 aus den Figuren 1 und 2 in einer perspektivischen Ansicht schräg von unten. Den wesentlichen Teil des Unterteils 31 bildet dessen Boden 33, der in seinem Zentrum eine Ausnehmung oder Durchbrechung 39 aufweist, um dort den Antriebsteil 2 hindurchführen zu können, der hier nicht gezeichnet ist. Vom Boden 33 erstrecken sich in radialem Abstand vom Zentrum des Unterteils 31 die beiden Zapfen, die die schmutzfangteilseitigen Drehmomentübertragungsmittel 38 bilden, in Axialrichtung nach unten.

Radial innen von den Drehmomentübertragungsmitteln 38 sind auf einem Kreis konzentrisch zum Mittelpunkt des Unterteils 31 die vier Zentrierstege 34 angeordnet, die im Zusammenwirken mit dem Antriebsteil 2, genauer dessen ringförmigem Antriebsteilbereich 24, für die Zentrierung des Schmutzfangteils 3 relativ zum Antriebsteil 2 bei deren Rotation mit hoher Drehzahl sorgen.

Die Figur 6 zeigt einen perspektivischen Blick schräg von oben in das Innere des in Figur 5 dargestellten Unterteils 31 des Schmutzfangteils 3, wobei in Figur 6 nur der zentrale Bereich des Unterteils 31 sichtbar ist. Unten in Figur 6 ist ein Teil der zentralen Durchbrechung 39 für den Antriebsteil 2 erkennbar. In Axialrichtung dazu nach oben versetzt befinden sich im Unterteil 31 zwei Positioniermittel 37 in Form von in Radialrichtung nach innen und aufeinander zu weisenden Zapfen. Diese zapfenförmigen Positioniermittel 37 gehen vom radial inneren Ende von zwei einander gegenüberliegenden, in Radialrichtung verlaufenden Leit- und Trennwänden 35 des Unterteils 31 des Schmutzfangteils 3 aus. Diese Positioniermittel 37 wirken beim Aufsetzen des Schmutzfangteils 3 auf den Antriebsteil 2 zunächst mit den ersten, oberen Positioniermitteln 26 und bei weiterer Verschiebung nach unten dann mit den zweiten, unteren Positioniermitteln 27 am Rohrkörper 20 des Antriebsteils 2 so zusammen, daß die zuvor in Figur 5 beschriebenen Drehmomentübertragungsmittel 38 selbsttätig bzw. zwangsweise positionsgerecht und genau in Eingriff mit den Drehmomentübertragungsmitteln 28 des Antriebsteils 2 gelangen.

Figur 7 zeigt das Unterteil 31 aus Figur 5 in einer Unteransicht. Dabei ist dem Betrachter nun der Boden 33 des Unterteils 31 zugewandt. Im Zentrum des Bodens 33 liegt die zentrale Durchbrechung 39 für den Antriebsteil 2. In diese zentrale Durchbrechung 39 ragen radial von außen nach innen weisend einander gegenüberliegend die beiden zapfenförmigen Positioniermittel 37 des Unterteils 31 hinein.

Radial unmittelbar außen von der Durchbrechung 39 liegen die vier auf einen Kreis angeordneten Zentrierstege 34. In Flucht mit den beiden zapfenförmigen Positioniermitteln 37 sind hier radial außen von diesen Positioniermitteln 37 die beiden Drehmomentübertragungsmittel 38 sichtbar, die als in Axialrichtung vom Boden 33 vorstehende, hier im Richtung zum Betrachter weisende Zapfen ausgeführt sind.

Figur 8 zeigt den Antriebsteil 2 in einer geänderten Ausführung in perspektivischer Ansicht schräg von oben. In dieser Ausführung hat der Antriebsteil 2 ebenfalls einen zentralen Rohrkörper 20, durch den der Ölkanal 21 in Axialrichtung verläuft. Axial unten am Rohrkörper 20 sind die beiden einander gegenüberliegend nach außen weisenden Düsenarme 22 angeformt. In Umfangsrichtung zwischen den Düsenarmen liegen die beiden Stützarme 25. Der ringförmige Antriebsteilbereich 24 ist sowohl mit den Düsenarmen 22 als auch mit den Stützarmen 25 verbunden bzw. einstükkig aufgeführt.

Im Unterschied zu dem vorher erläuterten Ausführungsbeispiel des Antriebsteils 2 hat der Antriebsteil 2 gemäß Figur 8 nur in seinem oberen Bereich Positioniermittel 26. Auch hier sind die Positioniermittel 26 durch zwei Paare von schräg nach unten und aufeinander zu verlaufen Führungsbahnen ausgebildet, d.h., daß auch hier der Antriebsteil 2 und der Schmutzfangteil 3 in zwei Positionen relativ zueinander in einen Eingriff zur Drehmomentübertragung bringbar sind. Jedes Paar von zwei Führungsbahnen 26 mündet in ein Drehmomentübertragungsmittel 28 in Form einer in Axialrichtung verlaufenden, nach radial außen hin offenen Nut. In Figur 8 ist nur die dem Betrachter zugewandte Nut sichtbar; eine,identische Nut befindet sich auf der vom Betrachter abgewandten Rückseite des Rohrkörpers 20.

Figur 9 zeigt das Oberteil 30 eines zu dem Antriebsteil 2 gemäß Figur 8 passenden Schmutzfangteils 3. Auch bei dem Oberteil 30 gemäß Figur 9 sind in diesem in Radialrichtung verlaufende Leit- und Trennwände 35 angeordnet. Zwei einander gegenüberliegende Leit- und Trennwände 35 besitzen an ihrem radial inneren Stirnende jeweils ein rippenförmiges Positioniermittel 36. Wenn der Schmutzfangteil 3 mit dem Oberteil 30 gemäß Figur 9 mit dem Antriebsteil 2 aus Figur 8 zusammengefügt wird, haben die in Figur 9 sichtbaren rippenförmigen Mittel die Funktion der Positioniermittel 36. Die Funktion der Positioniermittel 36 ergibt sich aus dem Zusammenwirken mit den Positioniermitteln 26 im oberen Bereich des Rohrkörpers 20 (vgl. Figur 8) .

Figur 10 zeigt eine weitere Ausführung des Rotors 1, nun wieder in einer Unteransicht. Dem Betrachter ist hier der Boden 33 des Unterteils 31 des Schmutzfangteils 3 zugewandt. Im Zentrum des Schmutzfangteils 3 liegt der Antriebsteil 2, der auch hier den zentralen Rohrkörper 20 aufweist, welcher den Ölkanal 21 begrenzt.

Radial nach außen versetzt ist der dem Betrachter zugewandte untere Endbereich des Rohrkörpers 20 von dem Antriebsteilsbereich 24 umgeben. Auch hier ist der Antriebsteilsbereich 24 ringförmig, jedoch hat dieser hier nur radial innen eine kreisförmige Kontur, während radial außen seine Kontur sechseckig ist. Diese sechseckige Außenkontur des Antriebteilbereichs 24 bildet hier das Drehmomentübertragungsmittel 28 des Antriebsteils 2.

Mit dem Drehmomentübertragungsmittel 28 wirkt eine dazu passende, ebenfalls sechseckige Ausnehmung im Boden 33 des Unterteils 31 des Schmutzfangteils 3 zusammen, wobei diese sechseckige Ausnehmung das schmutzfangteilseitige Drehmomentübertragungsmittel 38 bildet.

Am Innenumfang des Antriebteilbereichs 24 liegen auch hier die auf einen Kreis angeordneten vier Zentrierstege 34, die zur Zentrierung des Schmutzfangteils 3 bei Drehung des Rotors 1 dienen.

Nach links und rechts erstrecken sich in Figur 10 vom Rohrkörper 20 die beiden Düsenarme 22 mit ihrer jeweils zugehörigen Rückstoßdüse 23.

In Umfangsrichtung gesehen jeweils mittig zwischen den beiden Düsenarmen 22 liegen die ebenfalls radial verlaufenden Stützarme 25, die zusammen mit den Düsenarmen 22 den Antriebsteilbereich 24 tragen.

Im Betrieb des Rotors 1 gemäß Figur 10 strömt aus den beiden Düsen 23 Flüssigkeit, z.B. Schmieröl, mit hoher Geschwindigkeit aus, wodurch ein Rückstoßantrieb des Antriebsteils 2 um die Drehachse bewirkt wird. Durch den formflüssigen Eingriff der hier sechseckigen Drehmomentübertragungsmittel 28 und 38 wird diese Drehung des Antriebsteils 2 schlupf- und spielfrei auf den Schmutzfangteil 3 übertragen.

Das Zusammenführen von Schmutzfangteil 3 und Antriebsteil 2 erfolgt auch bei der Ausführung gemäß Figur 10 durch axiales Zusammenführen, wobei auch hier die Positioniermittel, wie sie bei den vorhergehenden Zeichnungsfiguren erläutert wurden, eingesetzt werden können. Unterschiedlich ist dabei nur, daß bei den Beispielen gemäß den Figuren 1 bis 9 jeweils in zwei Positionen von Antriebsteil 2 und Schmutzfangteil 3 relativ zueinander die Drehmomentübertragungsmittel 28 und 38 in Eingriff miteinander gelagen können, während bei dem Beispiel gemäß Figur 10 die Drehmomentübertragungsmittel 28 und 38 in insgesamt sechs verschiedenen Stellungen von Antriebsteil 2 und Schmutzfangteil 3 relativ zueinander in formschlüssigen Eingriff miteinander treten können.

Die Figuren 11 und 12 zeigen einen Antriebsteil 2 in einer geänderten Ausführung, jeweils in einer perspektivischen Ansicht, in Figur 11 schräg von unten und in Figur 12 schräg von oben. Auch der Antriebsteil 2 gemäß den Figuren 11 und 12 besitzt einen seinen axial oberen, längeren Teil bildenden zentralen Rohrkörper 20, dessen hohles Inneres den Ölkanal 21 bildet. Am unteren Teil des Rohrkörpers 20 gehen in Radialrichtung nach außen einander gegenüberliegend zwei Düsenarme 22 ab, die hier noch nicht mit Düsen bestückt sind. Unmittelbar oberhalb der Düsenarme 22 verläuft über den vollen Umfang des Antriebsteils 2 ein kegelmantelförmiger Antriebsteilbereich 24, der in Radialrichtung außen etwa bündig mit den Düsenarmen 22 endet. Vom oberen, radial inneren Bereich des kegelmantelförmigen Antriebsteilbereiches 24 erstrecken sich zwei ringabschnittförmige Antriebsteilbereiche 24' nach oben. Diese Antriebsteilbereiche 24' dienen zur Zentrierung eines mit dem Antriebsteil 2 zu verbindenden Schmutzfangteils, der in den Figuren 11 und 12 nicht dargestellt ist.

Nahe dem oberen Endbereich des zentralen Rohrkörpers 20 des Schmutzfangteils 2 befinden sich Positioniermittel 26, die auch hier die Form von zwei Paaren von schräg nach unten und aufeinender zu laufenden schrägen Führungsflächen haben. Jeweils an ihrem axial unteren Ende gehen die Führungsflächen der Positioniermittel 26 in je eine in Axialrichtung verlaufende Nut über. Die Positioniermittel 26 und die Drehmomentübertragungsmittel 28 wirken mit entsprechenden Positioniermitteln und Drehmomentübertragungsmitteln im Oberteil des hier nicht dargestellen Schmutzfangteils zusammen, wie dies schon anhand der Figuren 8 und 9 weiter oben beschrieben wurde. Die Antriebsteilbereiche 24 und 24' sowie die Düsenarme 22 sind in dieser Ausführung an der Übertragung des Antriebsdrehmomentes vom Antriebsteil 2 auf den Schmutzfangteil nicht beteiligt. Vielmehr erfolgt hier die Drehmomentübertragung durch die auf der Seite des Schmutzfangteils in dessen Oberteil vorgesehenen Drehmomentübertragungsmittel, die mit den zugehörigen Drehmomentübertragungsmitteln 28 des Antriebsteils 2 zusammenwirken.

In den Figuren 13, 14 und 15 ist eine weitere Ausführung des Antriebsteils 2 dargestellt. Charakteristisch für diese Ausführung ist, daß im oberen Bereich des zentralen Rohrkörpers 20 des Antriebsteils 2 nur ein Paar von in Umfangsrichtung des Rohrkörpers 20 schräg nach unten verlaufenden Führungsbahnen als Positioniermittel 26 vorgesehen ist. Jede Führungsbahn erstreckt sich dabei über einen Umfangswinkel von annähernd 90°. Die beiden Führungsbahnen der Positioniermittel 26 beginnen in Figur 13 am linken oberen Teil des Rohrkörpers 20 und verlaufen von dort zueinander entgegengesetzt nach beiden Seiten hin schräg nach unten. Damit liegen die Positioniermittel 26 hier nur in der gemäß Figur 13 linken Hälfte des Rohrkörpers 20, während im oberen Teil des Rohrkörpers 20 in dessen rechter Hälfte keine Positioniermittel liegen.

Im Zusammenwirken mit einem Schmutzfangteil, an dem zwei einander um 180° gegenüberliegende Positioniermittel vorgesehen sind, führt auch diese Ausführung des Antriebsteils 2 dazu, daß der Schmutzfangteil bei einem in Umfangsrichtung beliebigen Aufsetzen auf den Antriebsteil 2 zwangsläufig die richtige Position für das Zusammenführen der hier nicht weiter dargestellten Drehmomentübertragungsmittel findet.

Im unteren Bereich des Antriebsteils 2 liegen, wie zuvor schon beschrieben, die zwei Düsenarme 22, in Umfangsrichtung mittig dazwischen die zwei Stützarme 25 und darunter der die letztgenannten Teile miteinander verbindende ringförmige Antriebsteilbereich 24.

Die erste Seitenansicht gemäß Figur 14 zeigt oben die beiden schräg verlaufenden Führungsbahnen, die die Positioniermittel 26 bilden. Die um 180° gedrehte Seitenansicht gemäß Figur 15 zeigt, daß die nun dem Betrachter zugewandte Seite des Antriebsteils keine Positioniermittel aufweist.

In den Figuren 16, 17 und 18 ist eine weitere Ausführung des Antriebsteils 2 dargestellt. Für diese Ausführung ist charakteristisch, daß sich als Positioniermittel 26 zwei Führungsbahnen von einem in Figur 16 links oben liegenden höchsten Bereich des Antriebsteils 2 in Umfangsrichtung schräg nach unten verlaufend erstrecken, wobei sich hier jede Führungsbahn der Positioniermittel 26 über annähernd 180° des Umfangs des Rohrkörpers 20 des Antriebsteils 2 erstreckt.

Die beiden Seitenansichten in den Figuren 17 und 18 verdeutlichen diesen Verlauf der beiden Führungsbahnen der Positioniermittel 26. In Figur 17 ist der höchste Punkt der Positioniermittel 26 dem Betrachter zugewandt. Nach beiden Seiten hin verlaufen dann die Führungsbahnen zueinander entgegengesetzt in Umfangsrichtung des Rohrkörpers 20 schräg nach unten.

Die um 180° gedrehte Seitenansicht gemäß Figur 18 zeigt den unteren Bereich der Positioniermittel 26, die von ihrem tiefsten Bereich ausgehend in eine axiale Nut übergehen, die das Drehmomentübertragungsmittel 28 des Antriebsteils 2 bildet.

Die Positioniermittel 26 des Antriebsteils 2 gemäß den Figuren 16 bis 18 wirken mit einem Schmutzfangteil zusammen, der an seinem Innenumfangsbereich eine einzelne Nase oder Rippe als dortiges Positioniermittel aufweist. Der Schmutzfangteil findet nach einem in Verdrehrichtung beliebigen Aufsetzen auf den Antriebsteil 2 selbsttätig die Position, in der das Drehmomentübertragungsmittel des Schmutzfangteils in die das antriebsteilseitige Drehmomentübertragungsmittel 28 bildende Nut passend einläuft.

Figur 19 zeigt in einem Querschnitt den oberen Bereich eines Oberteils 30 eines Rotors, das zusammen mit einem Antriebsteil gemäß den Figuren 17 und 18 verwendbar ist. Das Oberteil 30 besitzt eine radial innere Ringwand 33', die einstückig mit dem übrigen Oberteil 30 ausgebildet ist und die sich in Axialrichtung des Oberteils 30 gesehen von dessen oberem Ende über einen Teil der axialen Länge des Oberteils 30 nach unten erstreckt. Die radial innere Ringwand 33' ist an ihrem Außenumfang einstückig mit im Inneren des Oberteils 30 in Umfangsrichtung beabstandet angeordneten Leit- und Trennwänden 35 verbunden. Hierdurch wird die Stabilität des Oberteils 30 erhöht.

Auf ihren Innenumfang trägt die radial innere Ringwand 33' mindestens ein Positioniermittel 36, das hier die Form einer in Axialrichtung verlaufenden, radial nach innen vorragenden Rippe besitzt. In Figur 19 ist das als Rippe ausgebildete Positioniermittel 36 in Frontalansicht sichtbar. Eine zweite, identische Rippe als weiteres Positioniermittel 36 kann spiegelsymmetrisch an der gegenüberliegenden Seite der Ringwand 33' vorgesehen sein, die hier weggeschnitten ist.

Figur 20 zeigt einen Teil-Querschnitt entlang einer um 90° gedrehten Schnittebene gemäß der Linie A-A in Figur 19. In Figur 20 ist nun das rippenförmige Positioniermittel 36 längs geschnitten, wobei hier deutlich wird, daß das Positioniermittel 36 in Radialrichtung nach innen hin vom Innenumfang der radial inneren Ringwand 33' vorragt.

Das Positioniermittel 36 des Oberteils 30 gemäß den Figuren 19 und 20 wirkt mit den antriebsteilseitigen Positioniermitteln 26 gemäß den Figuren 17 und 18 beim Zusammenfügen von Schmutzfangteil 3 und Antriebsteil 2 in der Weise zusammen, daß die in den Figuren 19 und 20 nicht sichtbaren Drehmomentübertragungsmittel des Schmutzfangteils 3 selbstfindend in Eingriff mit den antriebsteilseitigen Drehmomentübertragungsmitteln gelangen.

Die Figur 21 zeigt eine Ausführung des Schmutzfangteils 3, bei der dieser eine radial innere Ringwand 33' besitzt, die sich über die gesamte axiale Länge oder Höhe des Schmutzfangteils 3 erstreckt. Im Inneren des Schmutzfangteils 3 sind in Radialrichtung verlaufende, in Umfangsrichtung voneinander beabstandete Leit- und Trennwände 35 vorgesehen. Diese Wände 35 sind einstückig mit der radial inneren Ringwand 33' ausgeführt. Hierdurch wird ein besonders stabiler Schmutzfangteil 3 geschaffen.

Im oberen Bereich der radial inneren Ringwand 33' sind die schmutzfangteilseitigen Positioniermittel 36 vorgesehen, die hier die Form von Führungsbahnen aufweisen, die in Umfangsrichtung der inneren Oberfläche 33' gesehen schräg nach oben und aufeinander zu verlaufen und schließlich oben in eine in Radialrichtung nach außen eingetiefte Nut im Innenumfang der Ringwand 33' übergehend. Die Positioniermittel 36 am Innenumfang der Ringwand 33' wirken mit entsprechend ausgebildeten und angeordneten Positioniermitteln am Antriebsteil zusammen, der in Figur 21 nicht dargestellt ist und der später noch beschrieben wird.

Figur 22 zeigt eine abgewandelte Ausführung des Schmutzfangteils 3 aus Figur 21, wobei der Unterschied darin besteht, daß bei dem Schmutzfangteil 3 gemäß Figur 22 die radial innere Ringwand 33' vom oberen Ende vom Schmutzfangteil 3 ausgehend sich nur über einen Teil der axialen Länge oder Höhe des Schmutzfangteils 3 nach unten erstreckt. In seinen übrigen Teilen entspricht der Schmutzfangteil 3 gemäß der Figur 22 dem Schutzfangteil gemäß Figur 21.

Auch der Schmutzfangteil 3 gemäß Figur 22 besitzt auf dem Innenumfang der Ringwand 33' die Positioniermittel 36 in Form der zwei schräg nach oben und aufeinander zu verlaufenden Führungsbahnen, die dann in die in Radialrichtung nach außen eingetiefte Nut im Innenumfang der Ringwand 33' übergehen.

Figur 23 schließlich zeigt den Schmutzfangteil 3 aus Figur 22 während seines Zusammenfügens mit einen zugehörigen, passenden Antriebsteil 2. Der Antriebsteil 2 besitzt auch hier einen zentralen Rohrkörper 20, dessen Inneres einen Kanal für die Zuführung von Flüssigkeit zum Inneren des Schmutzfangteils 3 bildet. In seinem unteren Bereich besitzt der Antriebsteil 2 zwei in Radialrichtung nach außen vorragende Düsenarmen 22, die jeweils an ihrem Ende eine Rückstoßdüse 23 aufweisen.

Nahe dem oberen Ende des zentralen Rohrkörpers 20 sind auf dessen Außenumfang die antriebsteilseitigen Positioniermittel 26 angeformt, die hier die Form von zwei in Axialrichtung verlaufenden, radial nach außen vorspringenden kurzen Rippen haben. In der Figur 23 ist dabei nur das nach vorne weisende Positioniermittel 26 sichtbar, während das zweite, identisch ausgeführte, um 180° verdreht am Rohrkörper 20 liegende zweite Positioniermittel 26 hier vom Betrachter abgewandt und dadurch nicht sichtbar ist.

Beim Aufsetzen des Schmutzfangteils 3 von oben her auf den Antriebsteil 2 gelangen die Positioniermittel 26 des Antriebsteils 2 in Anlage an die Positioniermittel 36 des Schmutzfangteils 3, wobei hier die Verdrehposition von Schmutzfangteil 3 und Antriebsteil 2 relativ zueinander zunächst beliebig ist. Aufgrund der Steilheit der durch die schrägen Führungsbahnen gebildeten Positioniermittel 36 gleitet der Schmutzfangteil 3 schon allein durch sein Gewicht entlang der antriebsteilseitigen Positioniermittel 26 unter entsprechender Verdrehung in eine für die Drehmomentübertragungsmittel 28, die hier nicht vollständig sichtbar sind, eingriffsgerechte Verdrehposition. Diese für die Drehmomentübertragungsmittel eingriffsgerechte Verdrehposition zwischen Antriebsteil 2 und Schmutzfangteil 3 ist dann erreicht, wenn die Positioniermittel 26 des Antriebsteils 2 in den nutförmigen oberen Bereich der schmutzfangteilseitigen Positioniermittel 36 gelangt sind. Aus dieser Position genügt dann ein weiteres rein axiales Verschieben des Schmutzfangteils 3 relativ zum Antriebsteil nach unten, um die zwischen diesen beiden vorgesehenen Drehmomentübertragungsmittel 28 in Eingriff zu bringen.

Antriebsteilseitig können die Drehmomentübertragungsmittel 28 beispielsweise durch die Düsenarme 22 gebildet sein, die mit entsprechenden, in Figur 23 nicht sichtbaren Eintiefungen des Bodens 33 des Schmutzfangteils 3 zur Drehmomentübertragung zusammenwirken. Die Positioniermittel 26, 36 sind nach dem Eingreifen der Drehmomentübertragungsmittel 28 nicht mehr an der Übertragung des Drehmomentes vom Antriebsteil 2 auf den Schmutzfangteil 3 beteiligt. Damit können die Drehmomentübertragungsmittel 28 einerseits und die Positioniermittel 26, 36 andererseits unabhängig voneinander für ihren jeweiligen Zweck optimal konstruiert und angeordnet werden.

## Patentansprüche

1. Rotor (1) für eine Zentrifuge zum Reinigen einer Flüssigkeit, wobei der Rotor (1) zweiteilig ausgeführt ist mit einerseits einem mindestens eine Rückstoßdüse (23) aufweisenden Antriebsteil (2) und andererseits einem einen Schmutzsammelbereich aufweisenden Schmutzfangteil (3), wobei der Schmutzfangteil (3) über formschlüssige Drehmomentübertragungsmittel (28, 38) mit dem Antriebsteil (2) verbindbar ist und wobei der Schmutzfangteil (3) zu seiner Entsorgung oder Reinigung durch axiales Abziehen vom Antriebsteil (2) getrennt werden kann,
**dadurch gekennzeichnet,**
- **daß** auf der Seite des Antriebsteils (2) und auf der Seite des Schmutzfangteils (3) zusammenwirkende Positioniermittel (26, 36; 27, 37) vorgesehen sind,
- **daß** die Positioniermittel (26, 36; 27, 37) den Antriebsteil (2) und den Schmutzfangteil (3) bei einem axialen Zusammenführen zu deren Verbinden miteinander relativ zueinander in Umfangsrichtung gesehen in eine hinsichtlich der Drehmomentübertragungsmittel (28, 38) eingriffsgerechte Position zwangsführen, in der die Drehmomentübertragungsmittel (28, 38) dann durch axiales Verschieben relativ zueinander in Eingriff bringbar sind, und
- **daß** die Positioniermittel (26, 36; 27, 37) und die Drehmomentübertragungsmittel (28, 38) voneinander funktional getrennt vorgesehen sind.

2. Rotor nach Anspruch 1, **dadurch gekennzeichnet, daß** die Positioniermittel (26, 36) in einem oberen Bereich des Rotors (1) vorgesehen sind.

3. Rotor nach Anspruch 1, **dadurch gekennzeichnet, daß** die Positioniermittel (27, 37) in einem mittleren oder unteren Bereich des Rotors (2) vorgesehen sind.

4. Rotor nach Anspruch 1, **dadurch gekennzeichnet, daß** erste zusammenwirkende Positioniermittel (26, 36) in einem oberen Bereich des Rotors (1) und zweite zusammenwirkende Positioniermittel (27, 37) in einem mittleren oder unteren Bereich des Rotors (1) vorgesehen sind.

5. Rotor nach einem der vorhergehenden Ansprüche, **dadurch gekennzeichnet, daß** die Positioniermittel (26, 36; 27, 37) auf der einen Seite durch eine Führung mit wenigstens einem Paar von in Umfangsrichtung des Rotors (1) gesehen schräg aufeinander zu laufende Führungsbahnen und auf der anderen Seite durch wenigstens ein entlang der Führung führbares Führungselement gebildet sind.

6. Rotor nach Anspruch 5, **dadurch gekennzeichnet, daß** die Führungsbahnen der Positioniermittel (26, 36; 27, 37) eine Steilheit aufweisen, die eine Selbsthemmung der Relativbewegung von Antriebsteil (2) und Schmutzfangteil (3) bei deren Zusammenführen ausschließt.

7. Rotor nach Anspruch 5 oder 6, **dadurch gekennzeichnet, daß** die Führungsbahnen der Positioniermittel (26, 36; 27, 37) am Antriebsteil(2) oder am Schmutzfangteil (3) vorgesehen sind und daß das Führungselement/die Führungselemente der Positioniermittel (26, 36; 27, 37) am jeweils anderen Teil, das heißt am Schmutzfangteil (3) oder am Antriebsteil (2), vorgesehen ist/sind.

8. Rotor nach einem der Ansprüche 5 bis 7, **dadurch gekennzeichnet, daß** der Antriebsteil (2) einen zentralen Rohrkörper (20) umfaßt, der im zusammengebauten Zustand des Rotors (1) im Inneren des Schmutzfangteils (2) liegt und diesen über einen Teil oder die Gesamtheit seiner axialen Länge durchsetzt, daß die antriebsteilseitigen Positioniermittel (26, 27) am Außenumfang des Rohrkörpers (20) angeordnet sind und daß die schmutzfangteilseitigen Positioniermittel (36, 37) auf einem Innenumfang des Schmutzfangteils (3) liegen.

9. Rotor nach Anspruch 8, **dadurch gekennzeichnet, daß** der Innenumfang des Schmutzfangteils (3) durch eine radial innere Ringwand (33') gebildet ist, die von einem oberen Ende des Schmutzfangteils (3) ausgeht und sich über einen Teil der axialen Länge oder über die gesamte axiale Länge des Schmutzfangteils (3) nach unten erstreckt.

10. Rotor nach Anspruch 9, **dadurch gekennzeichnet, daß** die radial innere Ringwand (33') einstückig mit dem übrigen Schmutzfangteil (3) ausgebildet ist und radial innere Enden von im Schmutzfangteil (3) vorgesehenen radialen Leitwänden (35) verbindet.

11. Rotor nach einem der Ansprüche 5 bis 10, **dadurch gekennzeichnet, daß** die Führungsbahnen der Positioniermittel (26, 36; 27, 37) in Form von Durchmesserstufen ausgebildet sind.

12. Rotor nach einem der Ansprüche 5 bis 11, **dadurch gekennzeichnet, daß** das/jedes Führungselement der Positioniermittel (26, 36; 27, 37) durch eine axial verlaufende Rippe oder einen Zapfen, die/der radial nach innen weist, gebildet ist.

13. Rotor nach einem der vorhergehenden Ansprüche, **dadurch gekennzeichnet, daß** in Axialrichtung des Rotors (1) gesehen die zusammenwirkenden Positioniermittel (26, 36; 27, 37) relativ zueinander so angeordnet sind, daß beim Zusammenfügen von Antriebsteil (2) und Schmutzfangteil (3) die Positioniermittel (26, 36; 27, 37) außer Zusammenwirkung treten, bevor oder sobald die Drehmomentübertragungsmittel (28, 38) in Eingriff miteinander treten.

14. Rotor nach einem der Ansprüche 1 bis 13, **dadurch gekennzeichnet, daß** die Drehmomentübertragungsmittel (28, 38) durch ein oder mehrere in Axialrichtung weisende Eingriffselemente auf der einen Seite und eine oder mehrere dazu passende Eingriffsaufnahmen auf der anderen Seite gebildet sind.

15. Rotor nach Anspruch 14, **dadurch gekennzeichnet, daß** die Drehmomentübertragungsmittel (28, 38) durch einen Außenmehrkant auf der einen Seite und einen passenden Innenmehrkant auf der anderen Seite gebildet sind.

16. Rotor nach Anspruch 14, **dadurch gekennzeichnet, daß** einerseits mindestens eine axiale Nut ein erstes Mittel der Drehmomentübertragungsmittel (28, 38) bildet und daß andererseits mindestens eine mit der Nut formschlüssig zusammenwirkende axiale Rippe ein zweites Mittel der Drehmomentübertragungsmittel (28, 38) bildet.

17. Rotor nach Anspruch 14, **dadurch gekennzeichnet, daß** an einem Boden (33) des Schmutzfangteils (3) in radialem Abstand von der Drehachse (10) des Rotors (1) mindestens ein axial nach unten weisender Zapfen als schmutzfangteilseitiges Drehmomentübertragungsmittel (38) angebracht oder angeformt ist und daß im Antriebsteil (2) in einem im zusammengebauten Zustand des Rotors (1) unter dem Boden (33) liegenden Antriebsteilbereich (24) mindestens eine den Zapfen formschlüssig aufnehmende Durchbrechung oder Eintiefung oder Ausnehmung als antriebsteilseitiges Drehmomentübertragungsmittel (28) vorgesehen ist.

18. Rotor nach Anspruch 14 oder 17, **dadurch gekennzeichnet, daß** der Antriebsteil (2) zwei um 180° in Umfangsrichtung zueinander versetzte Düsenarme (22) mit je einer Rückstoßdüse (23) aufweist und daß jeweils in Umfangsrichtung mittig zwischen den zwei Düsenarmen (22) die zwei antriebsteilseitigen Drehmomentübertragungsmittel (28) angeordnet sind.

19. Rotor nach einem der Ansprüche 1 bis 13, **dadurch gekennzeichnet, daß** der Antriebsteil (2) zwei um 180° in Umfangsrichtung zueinander versetzte Düsenarme (22) mit je einer Rückstoßdüse (23) aufweist und daß die Drehmomentübertragungsmittel (28, 38) antriebsteilseitig durch die Düsenarme (22) und schmutzfangteilseitig durch die Düsenarme (22) übergreifende passende Eintiefungen im Boden (33) des Schmutzfangteils (3) gebildet sind.

## Claims

1. Rotor (1) for a centrifuge for cleaning a liquid, wherein the rotor (1) is a two-part design with, on the one hand, a drive part (2) having at least one thrust nozzle (23) and, on the other hand, a dirt trapping part (3) having a dirt collection area, wherein the dirt trapping part (3) is connectable via positive locking torque transmission means (28, 38) with the drive part (2) and wherein the dirt trapping part (3), for its disposal or cleaning, can be separated by axial withdrawal from the drive part (2),
**characterized in that**
- cooperating positioning means (26; 36; 27, 37) are provided on the side of the drive part (2) and on the side of the dirt trapping part (3);
- the positioning means (26, 36; 27, 37) bring the drive part (2) and the dirt trapping part (3) by forced guidance in axial junction for their connection with each other - seen relative to each other in circumferential direction - into an engagement-oriented position with regard to the torque transmission means (28, 38), in which the torque transmission means (28, 38) can then be made to engage by axial displacement relative to each other, and
- the positioning means (26, 36; 27, 37) and the torque transmission means (28, 38) are provided to be functionally separate from each other.

2. Rotor according to claim 1, **characterized in that** the positioning means (26, 36) are provided in an upper area of the rotor (1).

3. Rotor according to claim 1, **characterized in that** the positioning means (27, 37) are provided in a medium or lower area of the rotor (1).

4. Rotor according to claim 1, **characterized in that** first cooperating positioning means (26, 36) are provided in an upper area of the rotor (1) and second cooperating positioning means (27, 37) in a medium or lower area of the rotor (1).

5. Rotor according to any one of the preceding claims, **characterized in that** the positioning means (26, 36; 27, 37) are formed, on the one side, by a guidance with at least one pair of guideways running obliquely towards each other seen in the circumferential direction of the rotor (1) and, on the other side, by at least one guide element guidable alongside the guidance.

6. Rotor according to claim 5, **characterized in that** the guideways of the positioning means (26, 36; 27, 37) have a steepness which excludes self-locking of the relative movement of drive part (2) and dirt trapping part (3) upon their junction.

7. Rotor according to claim 5 or 6, **characterized in that** the guideways of the positioning means (26, 36; 27, 37) are provided on the drive part (2) or on the dirt trapping part (3), and that the guide element/elements of the positioning means (26, 36; 27, 37) is/are provided on the respectively other part, that is on the dirt trapping part (3) or on the drive part (2).

8. Rotor according to any one of the claims 5 to 7, **characterized in that** the drive part (2) comprises a central tubular element (20) which is located - in assembled condition of the rotor (1) - on the inside of the dirt trapping part (2) and penetrates it over one part or the entirety of its axial length, that the positioning means (26, 27) on the drive part side are arranged on the outer circumference of the tubular element (20) and that the positioning means (36, 37) on the side of the dirt trapping part are located on an inside circumference of the dirt trapping part (3).

9. Rotor according to claim 8, **characterized in that** the inside circumference of the dirt trapping part (3) is formed by a radially inner ring wall (33') which starts from an upper end of the dirt trapping part (3) and extends downwardly over a part of the axial length or over the entire axial length of the dirt trapping part (3).

10. Rotor according to claim 9, **characterized in that** the radially inner ring wall (33') is formed of one piece with the remaining dirt trapping part (3) and connects radially inner ends of radial guide walls (35) provided in the dirt trapping part (3).

11. Rotor according to any one of the claims 5 to 10, **characterized in that** the guideways of the positioning means (26, 36; 27, 37) are designed in the form of diameter steps.

12. Rotor according to any one of the claims 5 to 11, **characterized in that** the/each guide element of the positioning means (26, 36; 27, 37) is formed by an axially extending rib or a pin which points radially towards the inside.

13. Rotor according to any one of the preceding claims, **characterized in that,** seen in axial direction of the rotor (1), the cooperating positioning means (26, 36; 27, 37) are arranged in such a way relative to each other that - upon the junction of drive part (2) and dirt trapping part (3) - the positioning means (26, 36; 27, 37) go out of cooperation before or as soon as the torque transmission means (28, 38) engage with each other.

14. Rotor according to any one of the claims 1 to 13, **characterized in that** the torque transmission means (28, 38) are formed by one or a plurality of engagement elements pointing in axial direction, on the one side, and by one or a plurality of engagement seats matching this, on the other side.

15. Rotor according to claim 14, **characterized in that** the torque transmission means (28, 38) are formed by an outside polygon on the one side and by a matching inside polygon on the other side.

16. Rotor according to claim 14, **characterized in that,** on the one hand, at least one axial groove forms a first means of the torque transmission means (28, 38) and that, on the other hand, at least one axial rib cooperating in a positive lock with the groove forms a second means of the torque transmission means (28, 38).

17. Rotor according to claim 14, **characterized in that,** on a bottom (33) of the dirt trapping part (3) in radial distance from the rotary axis (10) of the rotor (1), at least one axially downwardly pointing pin is attached or integrally molded as a torque transmission means (38) on the side of the dirt trapping part, and that in the drive part (2) - in a drive part area (24) lying under the bottom (33) in the assembled condition of the rotor (1) - at least one opening or cavity or recess is provided accepting the pin in a positive lock and as a torque transmission means (28) on the drive part side.

18. Rotor according to claim 14 or 17, **characterized in that** the drive part (2) comprises two nozzle arms (22) offset to each other by 180° in circumferential direction with one thrust nozzle (23) each, and that - each in circumferential direction, centered between the two nozzle arms (22) - the two torque transmission means (28) on the drive part side are arranged.

19. Rotor according to any one of the claims 1 to 13, **characterized in that** the drive part (2) comprises two nozzle arms (22) offset to each other by 180° in circumferential direction with one thrust nozzle (23) each, and that the torque transmission means (28, 38) are formed on the drive part side by the nozzle arms (22) and on the dirt trapping part side by cavities in the bottom (33) of the dirt trapping part (3), crossing over matchingly the nozzle arms (22).

## Revendications

1. Rotor (1) pour une centrifugeuse pour épurer un liquide, le rotor (1) étant réalisé en deux parties avec, d'une part, une partie d'entraînement (2) comportant au moins une tuyère à réaction (23) et, d'autre part, une partie de piégeage d'impuretés (3) comportant une zone collectrice d'impuretés, la partie de piégeage d'impuretés (3) pouvant être reliée à la partie d'entraînement (2) par l'intermédiaire de moyens de transmission de couple de forme complémentaire (28, 38) et la partie de piégeage d'impuretés (3) pouvant être séparée de la partie d'entraînement (2) par retrait axial aux fins de son élimination ou de son nettoyage, **caractérisé en ce que**
- des moyens de positionnement (26, 36; 27, 37) qui coopèrent entre eux sont prévus du côté de la partie d'entraînement (2) et du côté de la partie de piégeage d'impuretés (3);
- les moyens de positionnement (26, 36; 27, 37) forcent la partie d'entraînement (2) et la partie de piégeage d'impuretés (3), lors d'une jonction axiale aux fins de leur liaison, relativement l'une à l'autre, pour un observateur qui regarde le pourtour, dans une position appropriée pour l'engagement des moyens de transmission de couple (28, 38) l'un dans l'autre, dans laquelle les moyens de transmission de couple (28, 38) peuvent alors s'engager l'un dans l'autre par déplacement axial relativement l'un à l'autre et
- les moyens de positionnement (26, 36; 27, 37) et les moyens de transmission de couple (28, 38) sont prévus de manière séparée les uns des autres sur le plan fonctionnel.

2. Rotor selon la revendication 1, **caractérisé en ce que** les moyens de positionnement (26, 36) sont prévus dans une partie supérieure du rotor (1).

3. Rotor selon la revendication 1, **caractérisé en ce que** les moyens de positionnement (27, 37) sont prévus dans une zone centrale ou inférieure du rotor (1).

4. Rotor selon la revendication 1, **caractérisé en ce que** des premiers moyens de positionnement (26, 36) qui coopèrent entre eux sont prévus dans une partie supérieure du rotor (1) et des deuxièmes moyens de positionnement (27, 37) qui coopèrent entre eux sont prévus dans une zone centrale ou inférieure du rotor (1).

5. Rotor selon l'une des revendications précédentes, **caractérisé en ce que** les moyens de positionnement (26, 36; 27, 37) sont constitués, d'un côté, par un guidage avec au moins une paire de pistes de guidage qui, vues dans le sens du pourtour du rotor (1), convergent obliquement et, de l'autre côté, par au moins un élément de guidage qui peut être guidé le long du guidage.

6. Rotor selon la revendication 5, **caractérisé en ce que** les pistes de guidage des moyens de positionnement (26, 36; 27, 37) présentent une pente qui exclut que le mouvement relatif de la partie d'entraînement (2) et de la partie de piégeage d'impuretés (3) se bloque de lui-même lors de la jonction desdites parties.

7. Rotor selon la revendication 5 ou 6, **caractérisé en ce que** les pistes de guidage des moyens de positionnement (26, 36; 27, 37) sont prévues sur la partie d'entraînement (2) ou sur la partie de piégeage d'impuretés (3) et **en ce que** l'élément de guidage/les éléments de guidage des moyens de positionnement (26, 36; 27, 37) est/sont prévus sur l'autre partie respective, c'est-à-dire sur la partie de piégeage d'impuretés (3) ou sur la partie d'entraînement (2).

8. Rotor selon l'une des revendications 5 à 7, **caractérisé en ce que** la partie d'entraînement (2) comprend un corps tubulaire central (20) qui, à l'état assemblé du rotor (1), se trouve à l'intérieur de la partie de piégeage d'impuretés (2) et traverse celle-ci sur une partie ou sur la totalité de sa longueur axiale, **en ce que** les moyens de positionnement (26, 27) situés du côté de la partie d'entraînement sont disposés sur le pourtour extérieur du corps tubulaire (20) et **en ce que** les moyens de positionnement (36, 37) situés du côté de la partie de piégeage d'impuretés se trouvent sur un pourtour intérieur de la partie de piégeage d'impuretés.

9. Rotor selon la revendication 8, **caractérisé en ce que** le pourtour intérieur de la partie de piégeage d'impuretés (3) est constitué par une paroi annulaire radialement intérieure (33') qui part d'une extrémité supérieure de la partie de piégeage d'impuretés (3) et s'étend vers le bas sur une partie de la longueur axiale ou sur toute la longueur axiale de la partie de piégeage d'impuretés (3).

10. Rotor selon la revendication 9, **caractérisé en ce que** la paroi annulaire radialement intérieure (33') est réalisée d'une seule pièce avec le reste de la partie de piégeage d'impuretés (3) et relie des extrémités radialement intérieures de parois de guidage radiales (35) prévues dans la partie de piégeage d'impuretés (3).

11. Rotor selon l'une des revendications 5 à 10, **caractérisé en ce que** les pistes de guidage des moyens de positionnement (26, 36; 27, 37) sont réalisés sous la forme d'étages de diamètre.

12. Rotor selon l'une des revendications 5 à 11, **caractérisé en ce que** l'élément de guidage / chaque élément de guidage des moyens de positionnement (26, 36; 27, 37) est constitué par une nervure axiale ou un tenon qui sont dirigés radialement vers l'intérieur.

13. Rotor selon l'une des revendications précédentes, **caractérisé en ce que,** vus dans le sens axial du rotor (1), les moyens de positionnement (26, 36; 27, 37) qui coopèrent entre eux sont disposés de manière telle, relativement l'un à l'autre, que, lors de la jonction de la partie d'entraînement (2) et de la partie de piégeage d'impuretés (3), les moyens de positionnement (26, 36; 27, 37) cessent de coopérer entre eux avant ou dès que les moyens de transmission de couple (28, 38) s'engagent l'un dans l'autre.

14. Rotor selon l'une des revendications 1 à 13, **caractérisé en ce que** les moyens de transmission de couple (28, 38) sont constitués par un ou plusieurs éléments mâles d'emboîtement dirigés dans le sens axial, d'un côté, et par un ou plusieurs éléments femelles d'emboîtement correspondants de l'autre côté.

15. Rotor selon la revendication 14, **caractérisé en ce que** les moyens de transmission de couple (28, 38) sont constitués par un polygone extérieur d'un côté et par un polygone intérieur correspondant de l'autre côté.

16. Rotor selon la revendication 14, **caractérisé en ce que,** d'une part, au moins une rainure axiale constitue un premier moyen des moyens de transmission de couple (28, 38) et **en ce que**, d'autre part, au moins une nervure axiale qui coopère avec la rainure par complémentarité de forme constitue un deuxième moyen des moyens de transmission de couple (28, 38).

17. Rotor selon la revendication 14, **caractérisé en ce qu'**au moins un tenon dirigé axialement vers le bas est situé ou formé, en tant que moyen de transmission de couple situé du côté de la partie de piégeage d'impuretés (38), sur un fond (33) de la partie de piégeage d'impuretés (3) à distance radiale de l'axe de rotation (10) du rotor (1) et **en ce qu'**au moins une perforation ou un creux ou un évidement recevant le tenon par complémentarité de forme sont prévus, dans la partie d'entraînement (2), dans une zone (24) de la partie d'entraînement située sous le fond (33) à l'état assemblé du rotor (1), en tant que moyen de transmission de couple (28) situé du côté de la partie d'entraînement.

18. Rotor selon la revendication 14 ou 17, **caractérisé en ce que** la partie d'entraînement (2) présente deux bras de tuyère (22) avec chacun une tuyère à réaction (23), décalés de 180° l'un par rapport à l'autre dans le sens du pourtour, et **en ce que** les deux moyens de transmission de couple (28) situés du côté de la partie d'entraînement sont respectivement disposés dans le sens du pourtour centralement entre les deux bras de tuyère (22).

19. Rotor selon l'une des revendications 1 à 13, **caractérisé en ce que** la partie d'entraînement (2) présente deux bras de tuyère (22) avec chacun une tuyère à réaction (23), décalés de 180° l'un par rapport à l'autre dans le sens du pourtour, et **en ce que** les moyens de transmission de couple (28, 38) sont constitués par des creux adaptés ménagés dans le fond (33) de la partie de piégeage d'impuretés (3) et qui se prolongent par les bras de tuyère (22) du côté de la partie d'entraînement et par les bras de tuyère (22) du côté de la partie de piégeage d'impuretés.
